# FASCICULE DE BREVET EUROPEEN

(11) **EP 1 042 072 B1**
(45) Date de publication et mention de la délivrance du brevet: **30.06.2004**
(21) Numéro de dépôt: 98959100.3
(22) Date de dépôt: 22.12.1998
(51) Int. Cl.: B05B 1/34, B05B 15/02

(54) **BUSE DE PULVERISATION A MOYEN STATIQUE D'INHIBITION D'ECOULEMENT**
ZERSTÄUBUNGSDÜSE MIT STATISCHEM MITTEL ZUR HEMMUNG DER STRÖMUNG
SPRAY NOZZLE WITH STATIC MEANS FOR INHIBITING OUTFLOW

(30) Priorité: 24.12.1997 FR 9716748
(43) Date de publication de la demande: 11.10.2000
(73) Titulaire: Verbena Corporation N.V., Curacao (AN)
(72) Inventeur: BICKART, Jean, René, CH-1242 Satigny (CH); MEYER, Pascal, F-75014 Paris (FR)
(74) Mandataire: Poncet, Jean-François
(86) Numéro de dépôt international: PCT/IB1998/002101
(87) Numéro de publication internationale: WO 1999/033572

(56) Documents cités:
- FR-A- 2 324 986

## Description

### DOMAINE TECHNIQUE DE L'INVENTION

La présente invention concerne les buses de pulvérisation de liquide, susceptibles d'être utilisées dans les applications les plus diverses telles que par exemple des pompes de pulvérisation, des vaporisateurs, des gicleurs pour brûleurs de combustion, des injecteurs de moteurs à combustion interne.

L'invention s'applique plus particulièrement aux buses de pulvérisation dans lesquelles le liquide à pulvériser est amené dans une chambre centrale de tourbillonnement par des canaux latéraux d'admission de fluide injectant tangentiellement le liquide qui sort ensuite selon une direction axiale de sortie par un passage coaxial de sortie hors de la chambre centrale de tourbillonnement.

Un exemple de buse de pulvérisation connue est décrit dans le document FR 2 324 986. Dans cette buse, la chambre de tourbillonnement est conique, et le liquide est injecté tangentiellement le long de la paroi périphérique conique de chambre selon une direction oblique orientée vers l'avant. L'orifice de sortie comporte une lèvre arrondie. Un évidement coaxial postérieur borgne est prévu dans la paroi postérieure de la chambre de tourbillonnement, selon un diamètre inférieur à celui de l'orifice de sortie, dans le but de stabiliser le cône de pulvérisation en sortie de la buse.

Ces buses de pulvérisation à chambre centrale de tourbillonnement assurent généralement une bonne pulvérisation du liquide.

Un problème rencontré, lors de l'utilisation de ces buses connues est que, en fin d'une étape de pulvérisation, lorsqu'on interrompt l'alimentation de la buse, un écoulement résiduel de fluide se produit en sortie de la buse, sous forme d'une ou plusieurs gouttes de grosse dimension, non pulvérisées.

Dans les applications à la combustion, cela conduit à une augmentation du taux en oxyde de carbone et du taux d'hydrocarbures dans les gaz d'échappement, et à l'encrassement des parois d'échange thermique qui réduit ensuite la transmission thermique et affecte le rendement de l'installation.

Une solution connue consiste à prévoir un clapet à l'entrée de la buse de pulvérisation. Cette solution est toutefois onéreuse, source d'obturations, et elle perturbe le fonctionnement en introduisant un effet de seuil au démarrage. Un tel clapet oblige en outre à prévoir des pressions de fluide en amont qui sont suffisantes pour son fonctionnement correct, c'est-à-dire nettement supérieures à la pression nécessaire pour le fonctionnement de la buse elle-même.

On connaît également du document US-A-3 968 931 une buse de pulvérisation à chambre de tourbillonnement qui communique vers l'arrière par des canaux, et qui comprend un évidement coaxial postérieur tronconique. L'évidement coaxial postérieur tronconique a pour effet de stabiliser le tourbillon formé dans la chambre de tourbillonnement. Le document ne mentionne pas un effet d'inhibition d'écoulement résiduel, et la structure décrite ne permet pas un tel effet.

### EXPOSE DE L'INVENTION

Le problème proposé par la présente invention est de concevoir un moyen statique et peu onéreux d'inhibition d'écoulement hors de la buse de pulvérisation dès l'interruption de son alimentation.

L'invention résulte de l'observation surprenante selon laquelle, en cours de fonctionnement d'une buse de pulvérisation à chambre centrale de tourbillonnement, si l'on réalise dans la chambre de tourbillonnement un tourbillon de liquide dans un plan généralement perpendiculaire à l'axe de l'orifice de sortie et si on prévoit un évidement coaxial postérieur de diamètre suffisamment grand, on inhibe l'écoulement résiduel hors de la buse dès l'interruption d'alimentation de la buse en liquide.

Pour cela, l'invention prévoit une buse de pulvérisation ayant les caractéristiques de la revendication 1.

L'évidement coaxial postérieur est de révolution autour dudit axe longitudinal.

On a pu constater que de bons résultats d'inhibition d'écoulement résiduel de liquide sont obtenus en prévoyant un évidement coaxial postérieur ayant un diamètre supérieur au diamètre du passage coaxial de sortie, plus avantageusement compris entre 1,2 et 2 fois le diamètre du passage coaxial de sortie.

En pratique, l'évidement coaxial postérieur peut avoir une longueur comprise entre une fois et cinq fois la longueur du passage coaxial de sortie.

Des longueurs trop courtes ne produisent pas l'inhibition de l'écoulement résiduel. Des longueurs trop longues n'ont apparemment pas d'effet supplémentaire.

### DESCRIPTION SOMMAIRE DES DESSINS

D'autres objets, caractéristiques et avantages de la présente invention ressortiront de la description suivante de modes de réalisation particuliers, faite en relation avec les figures jointes, parmi lesquelles:
- la figure 1 est une vue de côté partielle en coupe longitudinale d'une buse de pulvérisation selon un mode de réalisation particulier de l'invention ;
- la figure 2 est une coupe transversale selon le plan P-P de la figure 1 ;
- la figure 3 est une coupe transversale selon le même plan P-P d'une buse de pulvérisation selon un autre mode de réalisation de l'invention ;
- la figure 4 est une vue de côté en coupe longitudinale agrandie montrant une chambre de tourbillonnement selon un mode de réalisation de l'invention ; et
- la figure 5 est une vue de face agrandie de la zone de chambre de tourbillonnement de la figure 4.

### DESCRIPTION DES MODES DE REALISATION PREFERES

Dans le mode de réalisation illustré sur la figure 1, une buse de pulvérisation selon l'invention comprend une chambre centrale de tourbillonnement 1 limitée par une paroi périphérique 2 de révolution d'axe longitudinal I-I, par une paroi antérieure 3 ayant un passage coaxial de sortie 4, et par une paroi postérieure 5. Le fluide est amené dans la chambre de tourbillonnement 1, à partir d'une entrée 6, par au moins un canal latéral d'admission de fluide 7 ménagé dans la paroi périphérique 2, ouvert dans la chambre centrale de tourbillonnement 1, et conformé pour injecter tangentiellement le fluide dans la chambre de tourbillonnement 1 selon une direction sensiblement perpendiculaire à l'axe longitudinal I-I. Ainsi, il se produit dans la chambre de tourbillonnement 1 un tourbillon de fluide dans un plan sensiblement perpendiculaire à l'axe longitudinal I-I de la chambre de tourbillonnement.

La paroi postérieure 5 de la chambre de tourbillonnement 1 comprend un évidement coaxial postérieur 8 dimensionné et conformé de façon à inhiber tout écoulement résiduel de fluide par le passage coaxial de sortie 4 dès l'interruption d'alimentation en fluide à l'entrée 6 de la buse de pulvérisation.

Comme on le voit mieux à plus grande échelle sur les figures 4 et 5, l'évidement coaxial postérieur 8 est de révolution autour de l'axe longitudinal I-I. Son diamètre De est supérieur au diamètre Ds du passage coaxial de sortie 4, et inférieur à deux fois la valeur dudit diamètre Ds de passage coaxial de sortie 4.

Lors du fonctionnement de la buse de pulvérisation, le fluide pénètre par les canaux latéraux tangentiels tels que le canal 7, entre en tourbillon dans la chambre de tourbillonnement 1 autour de l'axe longitudinal I-I dans un plan sensiblement perpendiculaire audit axe, puis sort axialement par le passage coaxial de sortie 4.

On peut trouver intérêt à choisir une longueur Le d'évidement coaxial postérieur 8 qui soit juste suffisante pour obtenir l'effet recherché d'inhibition d'écoulement résiduel, sans en limiter la longueur, mais sans excès.

En pratique, on peut généralement choisir une longueur Le comprise entre une fois et cinq fois la longueur Ls du passage coaxial de sortie 4, et de préférence comprise entre quatre fois et cinq fois cette longueur.

A titre d'exemple non limitatif, des résultats satisfaisants ont été obtenus avec des buses de pulvérisation dans lesquelles Le est de 600 microns à 900 microns, Ls est d'environ 250 microns, Ds est de 160 microns à 240 microns. Ces valeurs ne sont pas limitatives, car de bons résultats peuvent être obtenus au delà des limites indiquées.

On peut encore améliorer l'inhibition d'écoulement résiduel de liquide en prévoyant une nervure annulaire frontale postérieure 9 bordant l'entrée du passage coaxial de sortie 4 dans la chambre de tourbillonnement 1, comme mieux visible sur la figure 4. Une nervure dont l'épaisseur radiale et l'épaisseur axiale sont d'environ 100 microns donne de bons résultats. D'autres valeurs pourront être choisies en fonction des conditions de débit et de pression de liquide.

De préférence, le passage coaxial de sortie 4 est un tronçon de cône dont le demi-angle au sommet A est compris entre 0° et 3° environ et converge vers la sortie, comme illustré sur la figure 4.

L'invention s'applique à une buse de pulvérisation pouvant avoir des structures diverses de mise en tourbillon du fluide, c'est-à-dire ayant au moins un canal latéral d'admission de fluide 7 tangentiel. De préférence, comme illustré sur la figure 2, on peut prévoir une pluralité de canaux latéraux d'admission 7, 7a et 7b régulièrement répartis en périphérie de la chambre de tourbillonnement 1.

L'invention s'applique également à des buses de pulvérisation à circuit d'admission à plusieurs étages, telles que celle illustrée par exemple sur la figure 3, dans laquelle les canaux latéraux d'admission 7, 7a et 7b dans la chambre de tourbillonnement 1 partent d'une chambre annulaire coaxiale intermédiaire commune 10 elle-même reliée à l'entrée 6 de la buse par une pluralité de canaux latéraux intermédiaires tels que les canaux 11a, 11b et 11c injectant tangentiellement le fluide dans la chambre annulaire coaxiale intermédiaire commune 10 de façon à faire tourner le fluide dans le sens opposé de sa rotation dans la chambre de tourbillonnement 1.

On pourra naturellement prévoir un nombre de canaux latéraux d'admission différent de 1 ou de 3 ou plus, et un nombre d'étages différent de 1 ou 2.

Dans la réalisation illustrée sur la figure 4, qui donne de bons résultats, le diamètre Dc de la chambre de tourbillonnement 1 est supérieur à la longueur Lc de ladite chambre de tourbillonnement 1.

La présente invention n'est pas limitée aux modes de réalisation qui ont été explicitement décrits, mais elle en inclut les diverses variantes et généralisations contenues dans le domaine des revendications ci-après.

## Revendications

1. Buse de pulvérisation ayant :
- une chambre centrale de tourbillonnement (1) limitée par une paroi périphérique (2) de révolution à axe longitudinal (I-I), par une paroi antérieure (3) à passage coaxial de sortie (4), et par une paroi postérieure (5),
- au moins un canal latéral d'admission de fluide (7) dans la paroi périphérique (2), ouvert dans la chambre centrale de tourbillonnement (1) et conformé pour injecter tangentiellement le fluide dans la chambre de tourbillonnement (1) selon une direction sensiblement perpendiculaire à l'axe longitudinal (I-I),
- un évidement coaxial postérieur (8) de révolution prévu dans la paroi postérieure (5) de la chambre de tourbillonnement (1),
**caractérisée en ce que** :
- l'évidement coaxial postérieur (8) est cylindrique de révolution autour de l'axe longitudinal (I-I),
- l'évidement coaxial postérieur (8) a un diamètre (De) supérieur au diamètre (Ds) du passage coaxial de sortie (4).

2. Buse de pulvérisation selon la revendication 1, **caractérisée en ce que** l'évidement coaxial postérieur (8) a un diamètre (De) inférieur à deux fois la valeur dudit diamètre (Ds) de passage coaxial de sortie (4).

3. Buse de pulvérisation selon la revendication 2, **caractérisée en ce que** l'évidement coaxial postérieur (8) a un diamètre (De) compris entre 1,2 fois et 2 fois la valeur du diamètre (Ds) du passage coaxial de sortie (4).

4. Buse de pulvérisation selon l'une quelconque des revendications 1 à 3, **caractérisée en ce que** l'évidement coaxial postérieur (8) a une longueur (Le) choisie voisine de sa valeur minimale juste suffisante pour obtenir l'effet recherché d'inhibition de l'écoulement résiduel de liquide.

5. Buse de pulvérisation selon la revendication 4, **caractérisée en ce que** l'évidement coaxial postérieur (8) a une longueur (Le) comprise entre une fois et cinq fois la longueur (Ls) du passage coaxial de sortie (4).

6. Buse de pulvérisation selon l'une quelconque des revendications 1 à 5, **caractérisée en ce qu'**une nervure annulaire frontale postérieure (9) borde l'entrée du passage coaxial de sortie (4) dans la chambre de tourbillonnement (1).

7. Buse de pulvérisation selon l'une quelconque des revendications 1 à 6, **caractérisée en ce que** le passage coaxial de sortie (4) est un tronçon de cône dont le demi-angle au sommet (A) est compris entre 0° et 3° environ et converge vers la sortie.

8. Buse de pulvérisation selon l'une quelconque des revendications 1 à 7, **caractérisée en ce qu'**elle comprend une pluralité de canaux latéraux d'admission (7, 7a, 7b) régulièrement répartis en périphérie de la chambre de tourbillonnement (1).

9. Buse de pulvérisation selon la revendication 8, **caractérisée en ce que** les canaux latéraux d'admission (7, 7a, 7b) partent d'une chambre annulaire coaxiale intermédiaire commune (10) elle-même reliée à l'entrée (6) de la buse par une pluralité de canaux latéraux intermédiaires (11a, 11b, 11c) injectant tangentiellement le fluide dans la chambre annulaire coaxiale intermédiaire commune (10) de façon à faire tourner le fluide dans le sens opposé de sa rotation dans la chambre de tourbillonnement (1).

## Claims

1. Spray nozzle having :
- a central swirl chamber (1) delimited by a peripheral wall (2) with a shape of revolution about a longitudinal axis (I-I), an anterior wall (3) incorporating a coaxial outlet passage (4), and a posterior wall (5),
- at least one lateral fluid inlet channel (7) in the peripheral wall (2), opening into the central swirl chamber (1) and shaped to inject the fluid tangentially into the swirl chamber (1), in a direction substantially perpendicular to the longitudinal axis (I-I),
- a posterior coaxial opening (8) in a shape of revolution provided in the posterior wall (5) of the swirl chamber (1),
**characterized in that**
- the posterior coaxial opening (8) is cylindrical in a shape of revolution about the longitudinal axis (I-I),
- the posterior coaxial opening (8) has a diameter (De) greater than the diameter (Ds) of the coaxial outlet passage (4).

2. Spray nozzle according to claim 1, **characterized in that** the posterior coaxial opening (8) has a diameter (De) less than twice the value of said diameter (Ds) of the coaxial outlet passage (4).

3. Spray nozzle according to claim 2, **characterized in that** the posterior coaxial opening (8) has a diameter (De) in the range from 1.2 times to twice the value of diameter (Ds) of the coaxial outlet passage (4).

4. Spray nozzle according to any one of claims 1 to 3, **characterized in that** the posterior coaxial opening (8) has a length (Le) close to its minimum value which is just sufficient to obtain the required effect of inhibiting residual outflow of liquid.

5. Spray nozzle according to claim 4, **characterized in that** the posterior coaxial opening (8) has a length (Le) between the length (Ls) of the coaxial outlet passage (4) and five times that length.

6. Spray nozzle according to any one of claims 1 to 5, **characterized in that** a posterior frontal annular rib (9) flanks the inlet of the coaxial outlet passage (4) in the swirl chamber (1).

7. Spray nozzle according to any one of claims 1 to 6, **characterized in that** the coaxial outlet passage (4) is frustoconical and converges towards the outlet and the half-angle at the apex (A) is in the range from approximately 0° to approximately 3°.

8. Spray nozzle according to any one of claims 1 to 7, **characterized in that** it comprises a plurality of lateral inlet passages (7, 7a, 7b) regularly distributed at the periphery of the swirl chamber (1).

9. Spray nozzle according to claim 8, **characterized in that** the lateral inlet passages (7, 7a, 7b) extend from a common intermediate coaxial annular chamber (10) itself connected to the inlet (6) of the nozzle by a plurality of intermediate lateral passages (11a, 11b, 11c) injecting the fluid tangentially into the common intermediate coaxial annular chamber (10) so that the fluid rotates in the opposite direction to that in which it rotates in the swirl chamber (1).

## Patentansprüche

1. Zerstäubungsdüse mit:
- einer zentralen Verwirbelungskammer (1), die durch eine Umfangswand (2) als Rotationskörper um eine Längsachse (I-I), durch eine Vorderwand (3) als koaxialer Austrittsdurchgang (4) und durch eine Hinterwand (5) begrenzt ist,
- mindestens einem Seitenkanal (7) zur Zufuhr von Fluid in der Umfangswand (2), die zur zentralen Verwirbelungskammer (1) offen ist, und zum tangentialen Einspritzen des Fluides in die Verwirbelungskammer (1) mit einer Richtung, die im wesentlichen senkrecht zur Längsachse (I-I) ist,
- einer koaxialen hinteren Ausnehmung (8) als Rotationskörper, der in der Hinterwand (5) der Verwirbelungskammer (1) vorgesehen ist,
**dadurch gekennzeichnet, daß**
- die koaxiale hintere Ausnehmung (8) zylindrisch ist als Rotationskörper um die Längsachse (I-I),
- die koaxiale hintere Ausnehmung (8) einen Durchmesser (De) hat, der größer ist als der Durchmesser (Ds) des koaxialen Austrittsdurchganges (4).

2. Zerstäubungsdüse nach Anspruch 1, **dadurch gekennzeichnet, daß** die koaxiale hintere Ausnehmung (8) einen Durchmesser (De) aufweist, der um das zweifache kleiner ist als der Wert des genannten Durchmessers (Ds) des koaxialen Austrittsdurchganges (4).

3. Zerstäubungsdüse nach Anspruch 2, **dadurch gekennzeichnet, daß** die koaxiale hintere Ausnehmung (8) einen Durchmesser (De) aufweist, der zwischen dem 1,2-fachen und dem 2-fachen des Wertes des Durchmessers (Ds) des koaxialen Austrittsdurchganges (4) liegt.

4. Zerstäubungsdüse nach irgendeinem der Ansprüche 1 bis 3, **dadurch gekennzeichnet, daß** die koaxiale hintere Ausnehmung (8) eine Länge (Le) aufweist, die nahe ihres Minimalwertes gewählt ist, der gerade ausreicht, um den gesuchten Effekt der Verhinderung des Abfließens von restlicher Flüssigkeit zu erreichen.

5. Zerstäubungsdüse nach Anspruch 4, **dadurch gekennzeichnet, daß** die koaxiale hintere Ausnehmung (8) eine Länge (Le) aufweist, die zwischen dem einfachen und dem fünffachen der Länge (Ls) des koaxialen Austrittsdurchganges (4) liegt.

6. Zerstäubungsdüse nach irgendeinem der Ansprüche 1 bis 5, **dadurch gekennzeichnet, daß** eine ringförmige frontale hintere Rippe (9) den Eingang zum koaxialen Austrittsdurchgang (4) in der Verwirbelungskammer (1) umfasst.

7. Zerstäubungsdüse nach irgendeinem der Ansprüche 1 bis 6, **dadurch gekennzeichnet, daß** der koaxiale Austrittsdurchgang (4) ein Kegelstumpf ist, dessen Winkelhalbierende im Scheitelpunkt (A) ungefähr zwischen 0° und 3° liegt und in Richtung zum Ausgang konvergiert.

8. Zerstäubungsdüse nach irgendeinem der Ansprüche 1 bis 7, **dadurch gekennzeichnet, daß** sie eine Vielzahl von seitlichen Zufuhrkanälen (7, 7a, 7b) aufweist, die gleichmäßig um den Umfang der Verwirbelungskammer (1) verteilt angeordnet sind.

9. Zerstäubungsdüse nach Anspruch 8, **dadurch gekennzeichnet, daß** die seitlichen Zufuhrkanäle (7, 7a, 7b) von einer ringförmigen koaxialen Zwischenkammer (10) ausgehen, die ihrerseits mit dem Eingang (6) der Düse durch eine Vielzahl von seitlichen Zwischenkanälen (11a, 11b, 11c) verbunden ist, die das Fluid in die ringförmige koaxiale Zwischenkammer (10) tangential einspritzen, derart, daß das Fluid in entgegengesetzter Richtung seiner Drehrichtung in der Verwirbelungskammer (1) gedreht wird.
